# EUROPÄISCHE PATENTSCHRIFT

(11) **EP 1 385 242 B1**
(45) Veröffentlichungstag und Bekanntmachung des Hinweises auf die Patenterteilung: **02.02.2005**
(21) Anmeldenummer: 03014237.6
(22) Anmeldetag: 25.06.2003
(51) Int. Cl.: H01T 13/34, H01T 21/02

(54) **Zündkerze**
Spark plug
Bougie d'allumage

(30) Priorität: 22.07.2002 AT 11072002
(43) Veröffentlichungstag der Anmeldung: 28.01.2004
(73) Patentinhaber: Jenbacher Aktiengesellschaft, 6200 Jenbach (AT)
(72) Erfinder: Egger, Christoph, 6200 Jenbach (AT); Francesconi, Christian, 8600 Bruck a.d. Mur (AT)
(74) Vertreter: Torggler, Paul Norbert, Dr.

(56) Entgegenhaltungen:
- FR-A- 919 328
- US-A- 4 136 259
- US-A- 4 563 158
- US-A- 5 569 971

## Beschreibung

Die vorliegende Erfindung betrifft eine Zündkerze mit einem Isolatorkörper und einer Mittelelektrode, welche zumindest teilweise in einer Bohrung im Isolatorkörper gelagert ist, wobei die Mittelelektrode durch mindestens einen sie umgreifenden Dichtring, welcher durch Verpressen plastisch verformbares Material aufweist, gegenüber dem Isolatorkörper abgedichtet ist.

Zündkerzen weisen beim Stand der Technik unterschiedlichste Konfigurationen von Mittel- und Basiselektrode auf. Die Mittelelektrode ist hierbei in der Regel in einer Bohrung in einem Isolator geführt und ragt über diesen brennkammerseitig hinaus. Die für die Langlebigkeit und Druckfestigkeit der Zündkerze u.a. ebenfalls entscheidende Abdichtung zwischen Mittelelektrode und Isolatorkörper wird in der Regel durch Einbringen von glasähnlichen oder anderen Dichtmassen zwischen Mittelelektrode und Isolatorkörper realisiert. Hierbei ist es wichtig, dass die Dichtmasse eine gasdichte Verbindung herstellt.

Diese beim Stand der Technik bekannte Abdichtungsmaßnahme hat den Nachteil, dass es vergleichsweise aufwendig ist, die Dichtmasse so zwischen Mittelelektrode und Isolatorkörper einzubringen, dass auch die gewünschte gasdichte Abdichtung sichergestellt ist.

Aus der US 4,563,158 ist eine Glasabdichtung in Form eines Ringes aus vorgesintertem Glaspulver bekannt. Der Ring wird auf die Mittelelektrode aufgeschoben. Anschließend wird das Glaspulver unter Hitzeeinwirkung verschmolzen und dabei gleichzeitig in seine endgültige Position gedrückt.

Aus der FR 919.323 das als nächstliegender Stand der Technik angesehen wird, ist eine Zündkerze bekannt, bei der im Inneren des lsolators ein die Mittelelektrode umgebender Metallring so deformiert wird, dass er anschließend die Mittelelektrode im Isolator hält.

Werden diese heutzutage bekannten Zündkerzen bei Brennkraftmaschinen, wie z.B. Großmotoren mit sehr hohen Innendrücken im Brennraum verwendet, so ergibt sich oft das Problem, dass die Zündkerzen nicht dauerhaft die geforderte Druckfestigkeit aufweisen. Hierdurch kann es dazu kommen, dass entweder Gas entweicht oder die Mittelelektrode aus dem Isolatorkörper während des Betriebs der Brennkraftmaschine ausgedrückt bzw. mit hohem Druck ausgeschossen wird, was wiederum eine Gefahr für Mensch und Maschine darstellen kann.

Aufgabe der vorliegenden Erfindung ist es somit, eine Zündkerze zur Verfügung zu stellen, bei der die gewünschte Druckfestigkeit gegeben ist.

Dies wird erfindungsgemäß dadurch erreicht, dass der Dichtring außen am Isolatorkörper an dessen in Einbaustellung der Zündkerze zu einer Brennkammer einer Brennkraftmaschine weisenden Ende anliegt.

Die erfindungsgemäße Abdichtung hat zunächst den Vorteil, dass die Herstellung der erfindungsgemäßen Zündkerze gegenüber dem Stand der Technik deutlich vereinfacht wird. Darüber hinaus wird durch den vorzugsweise bei Raumtemperatur (ca. 20 °C) plastisch verformbaren Dichtring aber auch eine sehr haltbare und hochdruckfeste Abdichtung zwischen Mittelelektrode und Isolatorkörper erreicht. Vorzugsweise kann hierbei auf die Verwendung weiterer Dichtmittel zur Abdichtung der Mittelelektrode gegenüber dem Isolatorkörper verzichtet werden, wobei der Dichtring oder die Dichtringe alleine für sich eine ausreichende und hochdruckfeste Abdichtung herstellen. Besonders druckfest sind die erfindungsgemäßen Zündkerzen, da der Dichtring durch hohe Drücke in der Brennkammer noch zusätzlich gegen den Isolatorkörper gepresst und an diesem abgestützt wird.

Die hierfür zu verwendenden Dichtringe können grundsätzlich aus verschiedenartigem Material hergestellt sein. Bevorzugt weist der Dichtring mindestens ein Metall oder eine Legierung von Metallen auf. Eine besonders langlebige und hochdruckfeste Abdichtung wird erzielt, wenn der Dichtring Weicheisen und/oder Kupfer und/oder Nickel und/oder Edelstahl und/oder Aluminiumwerkstoffe und/oder Legierungen dieser Werkstoffe aufweist.

Eine besonders hochdruckfeste Abdichtung wird erreicht, wenn der Dichtring in einer diesen teilweise umfassenden Vertiefung des Isolatorkörpers an diesem anliegt.

Beim Stand der Technik ist es bereits bekannt, auf das in Einbaustellung zu einer Brennkammer einer Brennkraftmaschine weisende Ende der Mittelelektrode einen sogenannten Mittelelektrodenträger aufzustecken und/oder aufzupressen und/oder aufzuschweißen und/oder anderweitig daran zu befestigen. Bei solchen Zündkerzen ist es meist günstig, wenn ein Dichtring zwischen dem Mittelelektrodenträger und dem Isolatorkörper angeordnet, vorzugsweise eingeklemmt ist. Alternativ zum vergleichsweise teuren und vorsichtig zu behandelnden Mittelelektrodenträger kann auch vorgesehen sein, dass ein Befestigungsring auf das zu einer Brennkammer einer Brennkraftmaschine weisende Ende der Mittelelektrode aufgesteckt und/oder aufgepresst und/oder aufgeschweißt und/oder dergleichen ist, wobei wiederum ein Dichtring zwischen dem Befestigungsring und dem Isolatorkörper angeordnet, vorzugsweise eingeklemmt ist. Sollte kein Mittelelektrodenträger und kein Befestigungsring vorgesehen sein, so kann die Mittelelektrode an ihrem in Einbaustellung der Zündkerze zur Brennkammer einer Brennkraftmaschine weisenden Ende außerhalb des Isolatorkörpers alternativ auch einen Bereich vergrößerten Durchmessers aufweisen, wobei dann ein Dichtring zwischen dem Bereich mit vergrößertem Durchmesser und dem Isolatorkörper angeordnet oder vorzugsweise eingeklemmt sein kann.

Ergänzend dazu kann auch vorgesehen sein, dass mindestens ein weiterer Dichtring innerhalb des Isolatorkörpers liegt. Eine günstige Variante sieht hierbei wiederum vor, dass ein weiterer Dichtring innerhalb des Isolatorkörpers zwischen einer die Mittelelektrode umgreifenden Schulter des Isolatorkörpers und einem Bereich vergrößerten Durchmessers der Mittelelektrode angeordnet, vorzugsweise eingeklemmt ist.

Wie bereits erwähnt, ist es ein wesentlicher Vorteil der verschiedenen Varianten der erfindungsgemäßen Zündkerze, dass sie besonders schnell und einfach hergestellt werden können. Ein hierfür vorgesehenes Verfahren kann folgende Schritte aufweisen:
a) Einbringen der Mittelelektrode in die dafür vorgesehene Bohrung im Isolatorkörper, wobei mindestens ein Dichtring, vorzugsweise alle Dichtringe, an der dafür vorgesehenen Stelle angeordnet wird (werden),
b) Verpressen der Mittelelektrode mit dem Isolatorkörper, wobei der (die) Dichtring(e) die Mittelelektrode gegen den Isolatorkörper abdichtet (abdichten) und plastisch verformt wird (werden).

Bei Zündkerzen, welche einen Mittelelektrodenträger und/oder mindestens einen Befestigungsring aufweisen, ist es hierbei wiederum günstig, wenn während oder nach Verfahrensschritt b) ein Mittelelektrodenträger und/oder mindestens ein Befestigungsring auf das in Einbaustellung der Zündkerze zur Brennkammer einer Brennkraftmaschine weisende Ende der Mittelelektrode aufgesteckt und/oder aufgepresst und/oder aufgeschweißt wird, wobei der Dichtring zwischen dem Mittelelektrodenträger und/oder dem Befestigungsring einerseits und dem Isolatorkörper andererseits abdichtet, und plastisch verformt wird.

Weitere Einzelheiten und Merkmale der vorliegenden Erfindung ergeben sich aus der nachfolgenden Figurenbeschreibung. Dabei zeigt:
- Fig. 1: eine erste Variante einer erfindungsgemäßen Zündkerze mit einem Mittelelektrodenträger, und
- Fig. 2: eine zweite erfindungsgemäße Ausführungsvariante ohne Mittelelektrodenträger.

Die in Fig. 1 in einem Längsschnitt dargestellte Zündkerze weist, wie beim Stand der Technik bekannt, einen Isolatorkörper 1 mit einer Bohrung auf, in die eine Mittelelektrode 2 eingesetzt ist. Der Isolatorkörper 1 wird vom Zündkerzengehäuse 3 umfasst und ist gegen dieses mittels der Dichtungen 11 gasdicht und druckfest abgedichtet. Das Zündkerzengehäuse 3 weist ein Gewinde 4 zum Einschrauben der Zündkerze in den Zylinderkopf auf. Des weiteren ist am hinteren Ende der Mittelelektrode 2 ein Zündkerzensteckeranschluss 12 vorgesehen. Am brennkammerseitigen Ende der Zündkerze ist ein Masseelektrodenträger 5 elektrisch leitend auf das Zündkerzengehäuse 3 aufgesetzt und ein Mittelelektrodenträger 7 elektrisch leitend mit der Mittelelektrode 2 verbunden. Die Verbindung zwischen der Mittelelektrode 2 und dem Mittelelektrodenträger 7 erfolgt wie beim Stand der Technik bekannt günstigerweise durch Aufsetzen des Mittelelektrodenträgers 7 auf die Mittelelektrode 2 und anschließendes Verpressen und Verschweißen der beiden Bauteile. Die Zündfunken entstehen beim Betrieb der Zündkerze zwischen den Elektroden 8 des Mittelelektrodenträgers 7 und den Masseelektroden 6, welche elektrisch leitend auf den Masseelektrodenträger 5 aufgesetzt sind.

Es ist nun vorgesehen, dass die Mittelelektrode 2 gegen den Isolatorkörper 1 vorzugsweise ausschließlich mittels der Dichtringe 10 abgedichtet ist. Ein solcher Dichtring 10 befindet sich in der Vertiefung 9 des Isolatorkörpers 1 und ist zwischen dem Mittelelektrodenträger 7 und dem Isolatorkörper 1 eingeklemmt. Ein zweiter Dichtring ist zwischen einer Schulter 15 innerhalb des lsolatorkörpers 1 und einem Bereich 14 der Mittelelektrode 2 mit vergrößertem Durchmesser eingeklemmt. Beim Einklemmen der Dichtringe werden diese plastisch verformt, wodurch sich eine besonders gute Abdichtung ergibt. Durch die an diesem Ausführungsbeispiel gezeigte Anordnung der erfindungsgemäßen Dichtringe 10 kann die beim Stand der Technik bekannte Verwendung von verschiedenen z.B. glasartigen Dichtmassen zur Abdichtung zwischen Mittelelektrode und Isolatorkörper 1 vorzugsweise vollständig entfallen.

Bei der Anordnung der Dichtringe 10 zwischen Mittelelektrode 2 und Isolatorkörper 1 gibt es verschiedene erfindungsgemäße Alternativen zu der in Fig. 1 dargestellten Ausführungsform. So zeigt Fig. 2 eine Zündkerze, bei der kein gesonderter Mittelelektrodenträger 7 zum Einsatz kommt. Bei diesem Beispiel wird auf die Mittelelektrode 2 ein Befestigungsring 13 aufgesteckt und/oder aufgepresst und/oder aufgeschweißt. Zwischen diesem Befestigungsring 13 und dem Isolatorkörper 1 kann wiederum der Dichtring 10 in der Vertiefung 9 angeordnet bzw. eingeklemmt werden.

Ein besonders günstiges Verfahren zur Herstellung einer Zündkerze gemäß Fig. 1 oder Fig. 2 sieht vor, dass zunächst die Mittelelektrode 2 unter Beilage einer Dichtung 10' in den Isolatorkörper 1 eingeschoben wird. Schließlich wird auf die Mittelelektrode 2 auf ihre der Brennkammer zugewandte Seite der erfindungsgemäße Dichtring 10 aufgeschoben, sodass dieser in der Vertiefung 9 des Isolatorkörpers 1 zu liegen kommt. Als nächster Schritt wird nun der Mittelelektrodenträger 7 mit den bereits zuvor aufgeschweißten Elektroden 8 (vorzugsweise Edelmetallelektroden) oder der Befestigungsring 13 in Richtung des Dichtringes 10 durch eine hier nicht weiter dargestellte Anpressvorrichtung gedrückt. Während dieses Anpressvorganges wird die Mittelelektrode 2 auf der von der Brennkammer abgewandten Seite abgestützt. Durch diesen Anpressvorgang kommt es zu einer plastischen Verformung der beiden Dichtringe 10 und 10'. In diesem vorgespannten Zustand wird der Mittelelektrodenträger 7 und/oder der Befestigungsring 13 mit der Mittelelektrode 2 z.B. mittels Laser- (kontinuierlicher oder gepulster Laser), WIG-, Plasma-, Widerstands- oder Elektronenstrahlschweißverfahren verschweißt. Hierdurch wird zum einen eine Abdichtung erzeugt und zum zweiten der Mittelelektrodenträger 7 fixiert und abgestützt, sodass diese Anordnung hochdruckbeständig ist und es zu keinem Herausdrücken der Mittelelektrode 2 durch den Druck im Brennraum kommen kann. Besonders günstig ist die Verwendung des Laserschweißverfahrens, da hier die Bauteile im vorgespannten Presszustand verschweißt werden, und die Wärmeeinbringung auf einen sehr kleinen, lokalen Bereich beschränkt wird. Zur Fertigstellung der Zündkerze wird nun der so hergestellte Verbund aus Isolatorkörper 1, Mittelelektrode 2 und Mittelelektrodenträger 7 unter Beilage der Dichtungen 11 in das Zündkerzengehäuse 3 eingebaut. Das Zündkerzengehäuse 3 kann hierbei aus zwei Teilen aufgebaut sein, die nach Einbringen des Isolatorkörpers im Bereich 16 miteinander verpresst und verschweißt werden. Anschließend wird noch in an sich bekannter Weise der Masseelektrodenträger 5 am Gehäuse 3 angeschweißt, wobei vorab wiederum die Masseelektroden 6 (vorzugsweise ebenfalls aus Edelmetall) am Masseelektrodenträger 5 angeschweißt werden. Die Verwendung eines Befestigungsringes 13 anstatt oder ergänzend zu einem Mittelelektrodenträger 7 hat den Vorteil, dass der Befestigungsring 13 beim Aufpressen weniger leicht beschädigt wird. So kann abweichend von Fig. 1 und Fig. 2 auch vorgesehen sein, dass die Mittelelektrode 2 zunächst mit einem Befestigungsring 13 verpresst wird und erst anschließend der vergleichsweise empfindliche Mittelelektrodenträger 7 zusätzlich an dem zur Brennkammer weisenden Ende der Mittelelektrode 2 befestigt wird.

Wie anhand der in Fig. 1 und 2 gezeigten Ausführungsbeispiele demonstriert ist, gibt es zahlreiche verschiedene Varianten, die Mittelelektrode 2 gegen den Isolatorkörper 1 unter der erfindungsgemäßen Verwendung des Dichtringes 10 abzudichten, sodass die Erfindung nicht auf die gezeigten Ausführungsbeispiele beschränkt ist.

## Patentansprüche

1. Zündkerze mit einem Isolatorkörper(1) und einer Mittelelektrode (2), welche zumindest teilweise in einer Bohrung im Isolatorkörper (1) gelagert ist, wobei die Mittelelektrode (2) durch mindestens einen sie umgreifenden Dichtring (10), welcher durch Verpressen plastisch verformbares Material aufweist, gegenüber dem Isolatorkörper(1) abgedichtet ist, **dadurch gekennzeichnet, dass** der Dichtring (10) außen am Isolatorkörper (1) an dessen in Einbaustellung der Zündkerze zu einer Brennkammer einer Brennkraftmaschine weisenden Ende anliegt.

2. Zündkerze nach Anspruch 1, **dadurch gekennzeichnet, dass** der Dichtring (10) mindestens ein Metall oder eine Legierung von Metallen aufweist.

3. Zündkerze nach Anspruch 1, **dadurch gekennzeichnet, dass** der Dichtring (10) mindestens ein Metall aus der Gruppe, gebildet aus Weicheisen und Kupfer und Nickel und Edelstahl, oder Aluminiumwerkstoffe oder Legierungen dieser Werkstoffe aufweist.

4. Zündkerze nach einem der Ansprüche 1 bis 3, **dadurch gekennzeichnet, dass** der Dichtring (10) in einer diesen teilweise umfassenden Vertiefung (9) des Isolatorkörpers (1) an diesem anliegt.

5. Zündkerze nach einem der Ansprüche 1 bis 4, wobei auf das in Einbaustellung zu einer Brennkammer einer Brennkraftmaschine weisende Ende der Mittelelektrode (2) ein Mittelelektrodenträger (7) aufgesteckt oder aufgepresst oder aufgeschweißt oder dergleichen ist, **dadurch gekennzeichnet, dass** der Dichtring (10) zwischen dem Mittelelektrodenträger (7) und dem Isolatorkörper (1) angeordnet oder eingeklemmt ist.

6. Zündkerze nach einem der Ansprüche 1 bis 4, wobei auf das in Einbaustellung zu einer Brennkammer einer Brennkraftmaschine weisende Ende der Mittelelektrode (2) ein Befestigungsring (13) aufgesteckt oder aufgepresst oder aufgeschweißt oder dergleichen ist, **dadurch gekennzeichnet, dass** der Dichtring (10) zwischen dem Befestigungsring (13) und dem Isolatorkörper(1) angeordnet oder eingeklemmt ist.

7. Zündkerze nach Anspruch 5 oder 6, **dadurch gekennzeichnet, dass** der Mittelelektrodenträger (7) oder der Befestigungsring (13) an der Mittelelektrode(2) mit einem kontinuierlichen oder gepulsten Laserschweißverfahren oder einem WIG-Schweißverfahren oder einem Plasmaschweißverfahren oder einem Elektronenstrahlschweißverfahren oder einem Widerstandschweißverfahren angeschweißt ist.

8. Zündkerze nach einem der Ansprüche 1 bis 7, **dadurch gekennzeichnet, dass** die Mittelelektrode (2) an ihrem in Einbaustellung der Zündkerze zur Brennkammer einer Brennkraftmaschine weisenden Ende außerhalb des Isolatorkörpers (1) einen Bereich (14) vergrößerten Durchmessers aufweist und der Dichtring (10) zwischen dem Bereich (14) mit vergrößertem Durchmesser und dem Isolatorkörper(1) angeordnet oder eingeklemmt ist.

9. Zündkerze nach einem der Ansprüche 1 bis 8, **dadurch gekennzeichnet, dass** ein weiterer Dichtring (10) innerhalb des Isolatorkörpers (1) zwischen einer die Mittelelektrode (2) umgreifenden Schulter (15) des Isolatorkörpers (1) und einem Bereich (14) vergrößerten Durchmessers der Mittelelektrode (2) angeordnet oder eingeklemmt ist.

10. Zündkerze nach einem der Ansprüche 1 bis 9, **dadurch gekennzeichnet, dass** der Isolatorkörper (1) ein keramischer Isolatorkörper ist.

11. Zündkerze nach einem der Ansprüche 1 bis 10, **dadurch gekennzeichnet, dass** die Mittelelektrode (2) ausschließlich durch mindestens einen sie umgreifenden Dichtring (10) gegenüber dem Isolatorkörper abgedichtet ist.

12. Verfahren zur Herstellung einer Zündkerze nach einem der Ansprüche 1 bis 11, **dadurch gekennzeichnet, dass** das Verfahren folgende Schritte aufweist:
a) Einbringen der Mittelelektrode(2) in die dafür vorgesehene Bohrung im Isolatorkörper (1), wobei mindestens ein Dichtring (10) oder alle Dichtringe an der dafür vorgesehenen Stelle angeordnet wird/werden.
b) Verpressen der Mittelelektrode mit dem Isolatorkörper, wobei der/die Dichtring(e) die Mittelelektrode gegen den Isolatorkörper abdichtet/abdichten und plastisch verformt wird/werden.

13. Verfahren nach Anspruch 12 **dadurch gekennzeichnet, dass** während oder nach Verfahrensschritt b) ein Mittelelektrodenträger oder mindestens ein Befestigungsring auf das in Einbaustellung der Zündkerze zur Brennkammer einer Brennkraftmaschine weisende Ende der Mittelelektrode aufgesteckt oder aufgepresst und/oder aufgeschweißt wird, wobei der Dichtring zwischen dem Mittelelektrodenträger oder dem Befestigungsring einerseits und dem Isolatorkörper andererseits abdichtet, und plastisch verformt wird.

## Claims

1. Spark plug with an insulator body (1) and a center electrode (2), which is housed at least partially in a bore in the insulator body (1), wherein the center electrode (2) is sealed off from the insulator body (1) by at least one sealing ring (10) surrounding the center electrode (2) and comprising material that is plastically deformable by compression, **characterized in that** the sealing ring (10) rests against the insulator body (1) externally at that end of the insulator body (1) which, in the fitted position of the spark plug, points to a combustion chamber of an internal combustion engine.

2. Spark plug according to claim 1, **characterized in that** the sealing ring (10) comprises at least one metal or one alloy of metals.

3. Spark plug according to claim 1, **characterized in that** the sealing ring (10) comprises at least one metal from the group formed from soft irons and copper and nickel and high-grade steel, or aluminum materials or alloys of these materials.

4. Spark plug according to one of the daims 1 to 3, **characterized in that** the seating ring (10) rests against the insulator body (1) in a recess of same partially covering the sealing ring (10).

5. Spark plug according to one of the claims 1 to 4, wherein a center electrode carrier (7) being pushed or pressed or welded or the like onto the end of the center electrode (2) which, in the fitted position, points to a combustion chamber of an internal combustion engine, **characterized in that** the sealing ring (10) is arranged or damped between the center electrode carrier (7) and the insulator body (1).

6. Spark plug according to one of the claims 1 to 4, wherein an attachment ring (13) being pushed or pressed or welded or the like onto the end of the center electrode (2) which, in the fitted position, points to a combustion chamber of an internal combustion engine, **characterized in that** the sealing ring (10) is arranged or damped between the attachment ring (13) and the insulator body (1).

7. Spark plug according to claim 5 or 6, **characterized in that** the center electrode carrier (7) or the attachment ring (13) is welded to the center electrode (2) by continuous or pulsed laser welding or TIG welding or plasma welding or electron-beam welding or resistance welding.

8. Spark plug according to one of the claims 1 to 7, **characterized in that** the center electrode (2) comprises an area (14) of enlarged diameter outside the insulator body (1) at its end which, in the fitted position of the spark plug, points to the combustion chamber of an internal combustion engine and the sealing ring (10) is arranged or clamped between the area (14) with enlarged diameter and the insulator body (1).

9. Spark plug according to one of the claims 1 to 8, **characterized in that** a further sealing ring (10') is arranged or clamped inside the insulator body (1) between a shoulder (15) of the insulator body (1), surrounding the center electrode (2), and an area (14) of enlarged diameter of the center electrode (2).

10. Spark plug according to claim 1, **characterized in that** the insulator body (1) is a ceramic insulator body.

11. Spark plug according to one of the claims 1 to 10, **characterized in that** the center electrode (2) is sealed off from the insulator body (1) exclusively by at least one sealing ring (10) surrounding the center electrode (2).

12. Process for the manufacture of a spark plug according to one of the claims 1 to 11, **characterized in that** the process comprises the following steps:
a) Introduction of the center electrode (2) into the bore provided for this in the insulator body (1), wherein at least one sealing ring (10) or all sealing rings being arranged at the point provided for it (them),
b) Compression of the center electrode (2) with the insulator body (1), the sealing ring(s) sealing off the center electrode from the insulator body and being plastically deformed.

13. Process according to claim 12, **characterized in that** during or after process step b) a center electrode carrier or at least one attachment ring is pushed or pressed and/or welded onto the end of the center electrode which, in the fitted position of the spark plug, points to the combustion chamber of an internal combustion engine, the sealing ring sealing off between the center electrode carrier or the attachment ring on the one side and the insulator body on the other side, and being plastically deformed.

## Revendications

1. Bougie d'allumage composée d'un corps isolant (1) et d'une électrode centrale (2), laquelle est placée au moins en partie dans un alésage se trouvant dans le corps isolant (1), dans laquelle une étanchéité entre l'électrode centrale (2) et le corps isolant (1) est assurée par au moins une bague d'étanchéité (10) qui entoure l'électrode centrale, réalisée en comprimant un matériau facilement déformable, **caractérisée en ce que** la bague d'étanchéité (10) adhère à l'extérieur du corps isolant (1), à son extrémité pointant, dans la position de montage de la bougie d'allumage, vers une chambre de combustion d'un moteur à combustion interne.

2. Bougie d'allumage selon la revendication 1, **caractérisée en ce que** la bague d'étanchéité (10) comporte au moins un métal ou un alliage de métaux.

3. Bougie d'allumage selon la revendication 1, **caractérisée en ce que** la bague d'étanchéité (10) comporte au moins un métal choisi dans le groupe constitué du fer doux, du cuivre, du nickel et de l'acier, ou des matériaux d'aluminium ou des alliages de ces matériaux.

4. Bougie d'allumage selon l'une des revendications 1 à 3, **caractérisée en ce que** la bague d'étanchéité (10) adhère au corps isolant (1) dans un lamage (9) qui englobe en partie celle-ci.

5. Bougie d'allumage selon l'une des revendications 1 à 4, dans laquelle un support de l'électrode centrale (7) est monté, engagé par pression ou soudé, ou tout autre procédé analogue, sur l'extrémité de l'électrode centrale (2) pointant, dans la position de montage, vers une chambre de combustion d'un moteur à combustion interne, **caractérisée en ce que** la bague d'étanchéité (10) est placée ou serrée entre le support de l'électrode centrale (7) et le corps isolant (1).

6. Bougie d'allumage selon l'une des revendications 1 à 4, dans laquelle une bague de fixation (13) est montée, engagée par pression ou soudée, ou tout autre procédé analogue, sur l'extrémité de l'électrode centrale (2) pointant, dans la position de montage, vers une chambre de combustion d'un moteur à combustion interne, **caractérisée en ce que** la bague d'étanchéité (10) est placée ou serrée entre la bague de fixation (13) et le corps isolant (1).

7. Bougie d'allumage selon la revendication 5 ou 6, **caractérisée en ce que** le support de l'électrode centrale (7) ou la bague de fixation (13) sont soudés à l'électrode centrale (2) à l'aide d'un procédé de soudage au laser continu ou pulsé ou d'un procédé de soudage au tungstène et au gaz inerte ou d'un procédé de soudage au plasma ou d'un procédé de soudage à faisceau électronique ou d'un procédé de soudage par résistance.

8. Bougie d'allumage selon l'une des revendications 1 à 7, **caractérisée en ce que** l'électrode centrale (2) comporte, au niveau de son extrémité pointant, dans la position de montage de la bougie, vers la chambre de combustion d'un moteur à combustion interne, une zone (14) d'un plus grand diamètre à l'extérieur du corps isolant (1), et **en ce que** la bague d'étanchéité (10) est placée ou serrée entre la zone (14) d'un plus grand diamètre et le corps isolant (1).

9. Bougie d'allumage selon l'une des revendications 1 à 8, **caractérisée en ce qu'**une bague d'étanchéité supplémentaire (10') est placée ou serrée à l'intérieur du corps isolant (1) entre un chanfrein (15) du corps isolant (1) entourant l'électrode centrale (2) et un épaulement du plus grand diamètre de la zone (14) de l'électrode centrale (2).

10. Bougie d'allumage selon l'une des revendications 1 à 9, **caractérisée en ce que** le corps isolant (1) est un corps isolant en céramique.

11. Bougie d'allumage selon l'une des revendications 1 à 10, **caractérisée en ce que** l'étanchéité entre l'électrode centrale (2) et le corps isolant est réalisée exclusivement par au moins une bague d'étanchéité (10) l'entourant.

12. Procédé de fabrication d'une bougie d'allumage selon l'une des revendications 1 à 11, **caractérisé en ce que** le procédé comporte les étapes suivantes :
a) introduire l'électrode centrale (2) dans l'alésage prévu à cet effet dans le corps isolant (1), sachant qu'au moins une bague d'étanchéité (10) ou toutes les bagues d'étanchéité est ou sont placée(s) aux endroits prévus à cet effet.
b) compresser l'électrode centrale avec le corps isolant, sachant que la ou les bague(s) d'étanchéité assure(nt) l'étanchéité entre l'électrode centrale et le corps isolant et est ou sont facilement déformable (s) .

13. Procédé selon la revendication 12, **caractérisé en ce que**, au cours de, ou après l'étape b) du procédé, un support de l'électrode centrale ou au moins une bague de fixation est monté (e) ou engagé(e) par pression et/ou soudé(e) sur l'extrémité de l'électrode centrale pointant, dans la position de montage de la bougie d'allumage, vers la chambre de combustion d'un moteur à combustion interne, sachant que la bague d'étanchéité assure l'étanchéité entre le support de l'électrode centrale ou la bague de fixation d'une part et le corps isolant d'autre part, et est facilement déformable.
